# EUROPÄISCHE PATENTSCHRIFT

(11) **EP 2 322 716 B1**
(45) Veröffentlichungstag und Bekanntmachung des Hinweises auf die Patenterteilung: **09.09.2015**
(21) Anmeldenummer: 09013220.0
(22) Anmeldetag: 20.10.2009
(51) Int. Cl.: E01C 19/48

(54) **Strassenfertiger**
Paver
Finisseuse de route

(43) Veröffentlichungstag der Anmeldung: 18.05.2011
(73) Patentinhaber: Joseph Vögele AG, 67067 Ludwigshafen (DE)
(72) Erfinder: Zegowitz, Günter, 64732 Bad König (DE); Oettinger, Klaus, 68804 Altlussheim (DE)
(74) Vertreter: Grünecker Patent- und Rechtsanwälte PartG mbB

(56) Entgegenhaltungen:
- GB-A- 526 519
- GB-A- 842 590
- GB-A- 2 345 048
- US-A- 3 497 095
- US-A1- 2009 175 681
- US-B1- 7 497 641

## Beschreibung

Die Erfindung betrifft einen Straßenfertiger gemäß dem Oberbegriff des Patentanspruchs 1.

Das variable Ballastsystem des aus DE 10 2008 049 409 A1 (US 7,497,641 B1) bekannten Straßenfertigers weist im Chassisrahmen einen vorderen und einen hinteren Flüssigkeitstank auf, zwischen denen eine flüssige Ballastmasse über ein Rohrleitungssystem und eine Pumpe hin- und herpumpbar ist. Die Pumpe dient als Aktuator zum Verstellen der Ballastmasse in Abhängigkeit davon, ob sich die Einbaubohle relativ zum Chassisrahmen in der abgesenkten Einbaustellung oder der ausgehobenen Transportstellung befindet. Eine Sensoreinrichtung tastet die Stellung der Einbaubohle ab und liefert über eine Steuerung die Signale zum Verstellen der Ballastmasse. Die Ballastmasse kann alternativ ein fließfähiges Gut sein, wie beispielsweise Kugellagerkugeln. In jedem Fall wird der Aktuator von der Einbaubohlensteuerung oder einem Satz Einbaubohlensteuerungen betätigt, um basierend auf der Stellung der Einbaubohle die Lage des Schwerpunkts des Straßenfertigers zu verändern. Anstelle flüssiger Ballastmasse könnte ein festes Ballastelement mittels eines Aktuators bewegt werden. Das bewegliche feste Ballastelement könnte von an unterschiedlichen Positionen des Straßenfertigers angeordneten mechanischen Ballasttragelementen getragen werden. Für das feste Ballastelement könnte der Aktuator hydraulisch oder ausfahrbar sein. Dieses Dokument offenbart einen Straßenfertiger mit den Merkmalen des Oberbegriffs des Anspruchs 1.

Zweck des variablen Ballastsystems in einem Straßenfertiger ist es, für Einbauarbeitsfahrten mit abgesenkter Einbaubohle ausreichende Traktion an der Hinterachse sicherzustellen, und für Transportfahrten auf öffentlichen Straßen wahlweise die bei ausgehobener Einbaubohle hohe Hinterachslast den Straßenverkehrsordnungs-Vorschriften zu verringern.

Aus US 2009/0175681 A1 ist eine an einem einachsigen, angetriebenen Fahrwerk angebrachte, von Hand fahrbare Betonrüttelbohle bekannt. Das Fahrwerk ist mit einem oben aufgesetzten Ausgleichsgewichtssystem versehen, in welchem mehrere Gegengewichtsplatten entlang einer Längsführungsschiene relativ zur Achse des Fahrwerks verschiebbar und festlegbar sind, um den nach unten in den Beton gerichteten Druck der Rüttelbohle einzustellen.

Aus GB 526 519 A ist eine Straßenwalze bekannt, bei der zur Walzdrückeinstellung ein Ballastgewicht im Chassis zwischen der Vorderachse und der Hinterachse verschiebbar ist. Das Bal-lastgewicht lässt sich über einen kurbelbetriebenen Seilzug verstellen.

Weiterer Stand der Technik zu Straßenfertigern, der sich mit Verlagerungen des Schwerpunkts, der Hinterachslaständerung, oder der Hinterachs-Traktion befasst, ist enthalten in DE 299 20 556 U1 (wahlweise aktivierbare Vorrichtung zum teilweisen Entlasten der Hinterachse), DE 195 13 195 A1 (Hinterachsentlastung durch Verlagerung der Einbaubohle in der ausgehobenen Stellung nach vorne über die Verteilerschnecke), FR 2 761 703 A (Entlastung der Hinterachse durch zusätzliche Abdrückrollen zwischen der Hinterachse und der Einbaubohle), US 3 584 547 A (variable Achslasten für jeweils zwei Vorderräder pro Seite des Straßenfertigers.

Aus US 3 497 095 A ist ein Gabelstapler bekannt, der zwischen Vorder- und Hinterachsen ein längsverschiebliches Ausgleichsgewicht aufweist.

GB 2 345 048 A offenbart für einen Gabelstapler ein längsverstellbares Ausgleichsgewicht, dessen Verstellpositionen über einen Hydrozylinder und einen Kettentrieb eingestellt werden.

Der Erfindung liegt die Aufgabe zugrunde, einen baulich einfachen und funktionssicheren Straßehfertiger anzugeben, dessen Ballastsystem ohne Eigenbewegungen der Ballastmasse universell an unterschiedliche Fahrtbedingungen ahpassbar ist.

Die gestellte Aufgabe wird mit den Merkmalen des Patentanspruchs 1 gelöst.

Dank des verschiebbaren Metallzusatzgewichts im Rahmenrost lässt sich der Straßenfertiger auf baulich einfache und funktionssichere Weise an unterschiedliche Fahrtbedingungen anpassen. Wird z.B. am Betriebsartenwahlschalter die Transportfahrtstellung eingestellt, damit der Straßenfertiger mit relativ hoher Geschwindigkeit auf öffentlichen Straßen bewegt werden kann, lässt sich das Metallzusatzgewicht so verstellen, dass die Hinterachslast die vorgeschriebenen Lastgrenzen nicht überschreitet, und gleichzeitig wegen höherer Vorderachslast die Seitenführung des Straßenfertigers über die lenkbaren Vorderräder verbessert ist. Wird der Schalter z.B. in die Einbaufahrtstellung geschaltet, damit der Straßenfertiger mit außenordentlich geringer Einbaufahrtgeschwindigkeit auf der Baustelle bewegt werden kann, kann das Metallzusatzgewicht nach hinten verschoben werden, um die Hinterachslast so einzustellen, dass optimale Traktion an der Hinterachse erzielt wird. Der als Rahmenrost ausgebildete Chassisrahmen zur Integration dieses variablen Ballastsystems benötigt gegenüber bekannten und bewährten Chassiskonzepten keine oder nur geringfügige Modifikationen. Das Metallzusatzgewicht lässt sich nach Bedarf in die unterschiedlichen Verschiebepositionen innerhalb des Rahmenrosts einstellen. Die Kombination des als Rahmenrost mit zumindest Längs- und Querverstrebungen ausgebildeten Chassisrahmens mit dem variablen Ballastsystem nutzt in idealer Weise die baulichen Gegebenheiten im Rahmenrost zur strukturell einfachen Integration des Metallzusatzgewichtes auf dem, unter dem oder innerhalb des Rahmenrosts. Das Metallzusatzgewicht ist aus Stahlblech hergestellt, wie es beispielsweise auch zur Erstellung des Rahmenrosts verwendet wird. Das Stahlblech kann, gegebenenfalls, mit Schwermetall kombiniert werden, um eine schwere Masse auf kleinem Raum zu konzentrieren. Um sicherzustellen, dass trotz fahrbedingter Erschütterungen oder Seitenkräfte bzw. Verzögerungen und Beschleunigungen das Metallzusatzgewicht die eingestellte Verschiebeposition einhält, wird das Metallzusatzgewicht Verschiebepositionen gegenüber dem Rahmenrost durch in Gegenaufnahmen von Zentrierdornen verstellbare Verriegelungselemente von Zentrieraufnahmen mechanisch verriegelt. Damit das Metallzusatzgewicht in den Verschiebepositionen für Transportfahrt oder Einbauarbeitsfahrt keine Eigenbewegungen relativ zum Rahmenrost auszuführen vermag, ist nur in diesen Verschiebepositionen für das Stahlzusatzgewicht im Rahmenrost eine mechanische Zentrierung mit in Zentrieraufnahmen einfahrbaren Zentrierdornen am Metallzusatzgewicht oder am Rahmenrost vorgesehen.

Die vorbestimmten Verschiebepositionen werden zweckmäßig so gewählt, dass bei Transportfahrt auf öffentlichen Straßen die Hinterachslast des Straßenfertigers den Vorschriften entsprechend begrenzt und die Lenkbarkeit der Vorderräder verbessert werden, hingegen bei EinbauArbeitsfahrt genügend Traktion im Hinterachsbereich erzielt wird, wenn der Sträßenfertiger mit geringer Einbauarbeitsfahrt-Geschwindigkeit auf der Baustelle bewegt wird. Dabei ist eine vorbestimmte Verschiebeposition jeweils der Transportfahrtstellung und die andere Verschiebeposition der Einbaufahrtstellung des Betriebsartenwahlschalters zugeordnet. Hier kann eine Automatik vorgesehen werden, die sicherstellt, dass beim Umschalten des Schalters und/oder falls der Schalter in der jeweiligen Stellung ist, das Metallzusatzgewicht die richtige Verschiebeposition innerhalb des Rahmenrosts einnimmt oder eingenommen hat.

Zweckmäßig befindet sich das Metallzusatzgewicht in der der Transportfahrtstellung zugeordneten Verschiebeposition in Längsrichtung des Rahmenrosts näher beim Bunker, hingegen in der der Einbaufahrtstellung zugeordneten Verschiebeposition näher bei der Einbaubohle. Konkret könnte sich für die Transportfahrt das Metallzusatzgewicht im Bereich wenigstens einer Vorderachse (bei zwei Vorderrädern pro Fertigerseite oberhalb der Achsen der beiden Vorderräder) befinden, hingegen in der anderen Verschiebeposition im Bereich wenigstens einer Hinterachse (im Falle zweier Hinterräder pro Fertigerseite oberhalb der beiden Hinterachsen). Alternativ lässt sich das variable Ballastsystem mit dieser Auslegung auch für einen Straßenfertiger mit einem Raupenfahrwerk oder mit einer Kombination eines Raupenfahrwerks mit einem Räderfahrwerk verwenden.

Bei einer baulich einfachen Ausführungsform umfasst der Aktuator einen Kettentrieb, Spindeltrieb oder Hydrozylinder. Der Kettentrieb, Spindeltrieb oder Hydrozylinder kann, vorzugsweise, zur selbsttätigen Verstellung des Metallzusatzgewichts jeweils in die vorbestimmte Verschiebeposition betätigungsseitig mit dem Betriebsartenwahlschalter in einer Verbindung stehen, über die Stellbefehle übertragen werden, so dass der Fahrzeugführer nicht für die Verstellung des Metallzusatzgewichtes zu sorgen braucht, sondern das Metallzusatzgewicht in die jeweils richtige Verschiebeposition gebracht wird, wenn der Fahrzeugführer den Betriebsartenwahlschalter entsprechend betätigt. Dies soll jedoch nicht ausschließen, eine gesonderte Betätigung des variablen Ballastsystems vorzusehen, die vom Fahrzeugführer wahlweise aktiviert wird, wenn er den Schwerpunkt des Straßenfertigers in Längsrichtung zu verstellen wünscht. Gegebenenfalls ist sogar nur oder zusätzlich ein mechanischer Antrieb, z.B. mit einer Kurbel, einer Handpumpe, oder dergleichen, vorgesehen, der es ermöglicht, das Metallzusatzgewicht auch bei nicht betriebenem Straßenfertiger von Hand zu verstellen.

Auf baulich einfache Weise kann das Metallzusatzgewicht über in Führungsschienen laufende Laufrollen abgestützt sein, wobei die Laufrollen entweder am Metallzusatzgewicht oder am Rahmenrost angeordnet sind. Der Rahmenrost bietet ideale Voraussetzungen zum Unterbringen speziell der Führungsschienen, weil gegebenenfalls Längsverstrebungen des Rahmenrosts für diese Aufgabe mit herangezogen werden können.

Baulich einfach kann das Metallzusatzgewicht in eine Kettentriebschlaufe montiert werden, die über Umlenkräder und ein Antriebsrad verläuft, welches mit einem Antriebsmotor gekoppelt ist, beispielsweise mit einem Hydromotor oder einem Elektromotor oder mit einem Spindeltrieb kombiniert werden.

Zweckmäßig definieren die Zentrieraufnahmen mit darin vorgesehenen Anschlägen auch die vorbestimmten Verschiebepositionen für das Metallzusatzgewicht.

Das Metallzusatzgewichtwird mit den Führungsschienen und dem Aktuator, vorzugsweise einem Kettentrieb, Spindeltrieb oder Hydrozylinder, vollständig in den Rahmenrost integriert. Der Rahmenrost ist mit dem variablen Ballastsystem als eine vorfertigbare Baugruppe gestaltbar. Dies soll nicht ausschließen, schon fest konzipierte Rahmenroste nachträglich mit dem variablen Ballastsystem nachzurüsten oder das Ballastsystem oben auf oder unter dem Rahmenrost anzuordnen.

Anhand der Zeichnung wird eine Ausführungsform des Erfindungsgegenstandes erläutert. Es zeigen:
- Fig. 1: eine Schemaseitenansicht eines Straßenfertigers mit einem variablen Ballastsystem,
- Fig. 2: eine Frontansicht des Straßenfertigers von Fig. 1, und
- Fig. 3: eine Schemadraufsicht auf einen Chassisrahmen des Straßenfertigers der Fig. 1 und Fig. 2 mit integriertem variablem Ballastsystem.

Die Fig. 1, 2 und 3 verdeutlichen eine von verschiedenen möglichen Ausführungsformen eines Straßenfertigers F mit einem variablen Ballastsystem V.

Der Straßenfertiger F in Fig. 1 weist als Fahrwerk 1 ein Radfahrwerk an einem Chassisrahmen 2 auf. Das Fahrwerk 1 umfasst pro Fertigerseite ein lenkbares Vorderrad 3 an einer Vorderachse 4 und ein Hinterrad 5, das an einer Hinterachse 6 angetrieben ist. Gegebenenfalls kann auch das Vorderrad 3 permanent oder wahlweise angetrieben werden. Bei einer nicht gezeigten Alternative könnten pro Fertigerseite zwei Vorderräder 3 hintereinander an einer Wippe angeordnet sein, und/oder zwei Hinterräder 5 an zwei Hinterachsen, wobei zumindest ein Hinterrad oder beide Hinterräder angetrieben werden, und gegebenenfalls permanent oder wahlweise auch zumindest eines der Vorderräder 3 (nicht gezeigt). Als weitere Alternative könnte das Fahrwerk 1 ein Raupenfahrwerk, gegebenenfalls kombiniert mit einem Radfahrwerk, umfassen.

Der Chassisrahmen 2 ist als Rahmenrost mit zumindest Längs- und Querverstrebungen 33, 34 (Fig. 3) und inneren Hohlräumen ausgebildet. Im Chassisrahmen 2 ist am Vorderende des Straßenfertigers F ein Bunker 7 für Einbaumaterial angeordnet, der über Zylinder 21 verstellbare Bunkerwände 20 aufweisen kann. Hinter dem Bunker 7 ist ein Antriebsaggregat 9 auf dem Chassisrahmen 2 platziert. Dahinter befindet sich ein Führerstand 10 mit einer Steuerkonsole 11, der ein Betriebsartenwahlschalter 12 zugeordnet ist. Mit dem Schalter 12 kann der Fahrzeugführer den Straßenfertiger zwischen Transportfahrt auf öffentlichen Straßen und mit relativ hoher Fahrgeschwindigkeit und Einbaufahrt auf einer Baustelle mit sehr niedriger Einbaufahrtgeschwindigkeit umstellen. Hinter dem Chassisrahmen 2 befindet sich zumindest eine Einbaubohle B, die über Zugholme 14 an Anlenkstellen 13 des Chassisrahmens 2 angelenkt ist, wobei die Anlenkstellen 13 höhenverstellbar sein können. Vom Bunker 7 erstreckt sich in dem Chassisrahmen 2 ein Längsförderer 8 zum hinteren Chassisrahmenende, an welchem eine Querverteilervorrichtung 16 montiert ist. An den Zugholmen 14 (oder an der Einbaubohle B) sind Hydrozylinder 15 angeschlossen, die sich entweder am Chassisrahmen 2 oder am Führerstand 10 auf dem Chassisrahmen 2 abstützen. Die Hydrozylinder 15 haben mehrere Aufgaben: Für eine Transportfahrt, beispielsweise auf öffentlichen Straßen, wird die Einbaubohle B, wie in Fig. 1 gezeigt, abgehoben und arretiert, wobei das relativ hohe Gewicht der Einbaubohle B die Hinterachse 6 zusätzlich belastet. Bei Einbauarbeitsfahrt wird die Einbaubohle B auf das Planum bzw. das Einbaumaterial abgesenkt und schwimmend geschleppt (Schwimmstellung der Hydrozylinder 15), wobei das Gewicht der Einbaubohle B die Hinterachse 6 nicht mehr belastet, so dass für die Hinterräder 5 genügend Traktion erforderlich ist, um den Schleppwiderstand der Einbaubohle B überwinden zu können. Ferner kann die Einbaubohle gegebenenfalls bei Einbauarbeitsfahrt über die Hydrozylinder 15 teilentlastet und/oder gegen Hochsteigen hydraulisch blockiert werden.

Der Straßenfertiger F in Fig. 1 weist ein variables Ballastsystem V mit wenigstens einem Metallzusatzgewicht 17 auf, das in Führungen 18 in Längsrichtung oberhalb, unterhalb, oder wie gezeigt, innerhalb des Chassisrahmens 2, d.h. des Rahmenrosts, verschiebbar ist, um bei Transportfahrt (wie in ausgezogenen Linien gezeigt) die Achslast an der Vorderachse 4 zu erhöhen und die Achslast an der Hinterachse 6 zu reduzieren, oder (gestrichelt angedeutet) bei Einbauarbeitsfahrt die Achslast an der Vorderachse 4 zu reduzieren und für ausreichende Traktion der Hinterräder 5 die Achslast an der Hinterachse 6 zu erhöhen.

Das Metallzusatzgewicht 17 ist in zumindest zwei vorbestimmte Verschiebepositionen im Chassisrahmen 2 bringbar (beispielsweise die beiden in Fig. 1 gezeigten Positionen im Bereich der Vorderachse 4 oder im Bereich der Hinterachse 6), kann ggf. jedoch auch in beliebig viele oder mehrere vorbestimmte Zwischenpositionen eingestellt werden. Die hier zwei vorbestimmten Verschiebepositionen sind mit I und II hervorgehoben. Zur Verstellung des Metallzusatzgewichtes 17, das aus Stahlblech hergestellt ist, wie auch der Chassisrahmen 2, dient ein Aktuator 19, der, vorzugsweise, mit dem Schalter 12 funktionell so verknüpft ist, dass dann die Verschiebeposition I des Metallzusatzgewichtes 17 eingestellt wird, wenn oder nachdem der Schalter 12 in die Transportfahrtstellung umgeschaltet wurde, oder die Verschiebeposition II eingestellt wird, wenn oder nachdem der Schalter 12 in die Einbaufahrtstellung umgeschaltet worden ist oder sich in dieser befindet. Alternativ oder additiv könnte der Aktuator 19 auch über eine eigene Steuerung betätigt werden, die der Fahrzeugführer unabhängig von der Betätigung des Schalters 12 aktivieren kann. Als weitere Alternative (oder zusätzlich) ist es denkbar, das Metallzusatzgewicht 17 durch einen mechanischen/hydraulischen Antrieb, z.B. über eine Kurbel oder mit einer Handpumpe, zu verstellen.

Fig. 2 zeigt in einer Vorderansicht des Straßenfertigers F von Fig. 1 die Bunkerwände 20 des Bunkers 7 in ausgezogenen Linien, beispielsweise für die Einbaufahrt, wobei die Bunkerwände 20 über den Außenumriss des Chassisrahmens 2 vorstehen. In gestrichelten Linien sind die Bunkerwände 20 in eingeklappten Positionen dargestellt, um die Transportbreite für Transportfahrt zu minimieren. Das variable Ballastsystem V ist so angeordnet, dass sich das Metallzusatzgewicht 17 zwischen den Vorderrädern 3 und den Hinterrädern 5, beispielsweise unterhalb der Ebene des Bodens des Bunkers 7 befindet. Die Führungen 18 für das Metallzusatzgewicht 17 können Führungsschienen 23 sein, in welchen am Metallzusatzgewicht 17 montierte Laufrollen 22 geführt werden. Die Führungsschienen 23 können beispielsweise Längsverstrebungen 35 des Rahmenrosts sein, der den Chassisrahmen 2 bildet (Fig. 3). Das Metallzusatzgewicht 17, das aus Stahlblech hergestellt ist, kann durch Schwermetalleinsätze ergänzt sein.

In Fig. 3 ist eine Ausführungsform des variablen Ballastsystems V im Chassisrahmen 2 angedeutet. Die am Metallzusatzgewicht 17 angeordneten, seitlichen Laufrollen 22 laufen in Führungsschienen 23. An den vorderen und hinteren Enden des Metallzusatzgewichts 17 können Zentrierbolzen 29 vorstehen, die zumindest in der jeweiligen vorbestimmten Verschiebeposition I oder II in Zentrieraufnahmen 30 einfahren, um das Metallzusatzgewicht 17 zu zentrieren. Die Zentrieraufnahmen 30 können mit Anschlägen 33 ferner die vorbestimmten Verschiebepositionen I, II definieren. Ferner ist, das Metallzusatzgewicht in der jeweils vorbestimmten Verschiebeposition I oder II über verstellbare Verriegelungselemente 31 der Zentrieraufnahmen 30 und Gegenaufnahmen 32 in den Zentrierdornen 29 mechanisch verriegelbar.

Zum Verschieben des Metallzusatzgewichtes 17 dient in Fig. 3 als Aktuator 19 ein Kettentrieb 27, wobei das Metallzusatzgewicht 17 in eine Kettentriebschlaufe 26 eingesetzt ist, die über Umlenkrollen 28 im Rahmenrost verläuft, und auch über ein Antriebsrad 24, das mit einem Antriebsmotor 25 (Elektromotor oder Hydromotor) gekoppelt ist. Der Antriebsmotor 25 ist, vorzugsweise, mit dem Schalter 12 in Stellbefehle übertragender Verbindung. Für den Schalter 12 sind in Fig. 3 beispielsweise die beiden Schaltstellungen: Transportfahrt und Einbaufahrt, angedeutet. Um das Metallzusatzgewicht 17 automatisch in die jeweils richtige Verschiebeposition I oder II zu verstellen, kann der Antriebsmotor 25 beim Umschalten des Schalters 12 oder nachdem dieser umgeschaltet worden ist, betätigt werden. Die Führungsschienen 23 könnten Längsverstrebungen des Rahmenrostes sein, und/oder durch Querverstrebungen 34 (zusätzliche oder des Rahmenrosts) abgestützt, oder an Längsverstrebungen 35 angeordnet sein. Die Führungsschienen 23 befinden sich auf, oberhalb, unter, unterhalb oder innerhalb des Rahmenrostes.

Das variable Ballastsystem V gemäß Fig. 3 könnte auch vollständig in den Rahmenrost integriert sein, z.B. in einer vorfertigbaren Baueinheit, derart, dass nur mehr der Antriebsmotor 5 in Verbindung mit dem Schalter 12 gebracht zu werden braucht, sobald der Straßenfertiger auf dem Rahmenrost aufgebaut worden ist.

Bei einer nicht gezeigten nicht beanspruchten Alternative könnte das Metallzusatzgewicht 17 auch durch mindestens einen Spindeltrieb oder einen Hydrozylinder grundsätzlich und/oder zumindest zwischen den vorbestimmten Verschiebepositionen I und II verstellt und in diesen beispielsweise hydraulisch blockiert werden. Ferner ist bei allen Ausführungsformen möglich, das Metallzusatzgewicht 17 in beliebigen und/oder vorbestimmten Zwischenstellungen zwischen den vorbestimmten Verschiebepositionen I und II einzustellen.

## Patentansprüche

1. Straßenfertiger (F), mit einem an einem Chassisrahmen (2) angeordneten Fahrwerk (1), insbesondere einem Radfahrwerk (1), einem Bunker (7) für Einbaumaterial, einem Längsförderer (8), einer Antriebsquelle (9) und einem Führerstand (10) an dem Chassisrahmen (2), einem zumindest zwischen einer Transportfahrtstellung und einer Einbaufahrtstellung umschaltbaren Betriebsartenwahlschalter (12), einer hinten am Chassisrahmen (2) eingeschlossenen Einbaubohle (B), die relativ zum Chassisrahmen zwischen einer abgesenkten Einbauposition und einer ausgehobenen Transportposition verstellbar ist, und einem variablen Ballastsystem (V) mit einer zumindest in Längsrichtung des Chassisrahmens (2) mittels eines Aktuators (19) im Chassisrahmen (2) zwischen zumindest zwei oder auch mehreren vorbestimmten, unterschiedlichen Verschiebepositionen (I, II) verstellbaren Ballastmasse, **dadurch gekennzeichnet, dass** der Chassisrahmen (2) als Rahmenrost mit zumindest Längs- und Querverstrebungen (33, 34) ausgebildet ist, dass als Ballastmasse zumindest ein Metallzusatzgewicht (17) aus Stahlblech in wenigstens einer Führung (18) unter dem, oder auf dem, oder oberhalb, oder unterhalb, oder innerhalb des Rahmenrosts verschiebbar angeordnet ist, dass am Metallzusatzgewicht (17) oder am Rahmenrost vorstehende Zentrierdorne (29) und am Rahmenrost oder Metallzusatzgewicht Zentrieraufnahmen (30) für die nur in den Verschiebepositionen (I, II) dort einfahrenden Zentrierdorne (29) vorgesehen sind, um das Metallzusatzgewicht zu zentrieren, und dass das Metallzusatzgewicht (17) über in Gegenaufnahmen (32) in Zentrierdornen (29) verstellbare Verriegelungselemente (31) der Zentrieraufnahmen (30) nur in der Verschiebeposition (I, II) gegenüber dem Rahmenröst mechanisch verriegelbar ist.

2. Straßenfertiger nach Anspruch 1, **dadurch gekennzeichnet, dass** eine Verschiebeposition (I) der Transportfahrtstellung und eine weitere Verschiebeposition (II) der Einbaufahrtstellung des Betriebsartenwahlschalters (12) zugeordnet sind, dass, vorzugsweise, das Metallzusatzgewicht (17) automatisch in Abhängigkeit von der Umschaltung und/oder Schaltstellung des Betriebsartenwahlschalters (12) in eine der vorbestimmten Verschiebepositionen (I, II) bringbar ist, und dass sich die der Transportfahrtstellung zugeordnete Verschiebeposition (I) im Bereich wenigstens einer Vorderachse (4) und die der Einbaufahrtstellung zugeordnete Verschiebeposition im Bereich wenigstens einer Hinterachse (6) des Fahrwerks (1) befinden.

3. Straßenfertiger nach wenigstens einem der vorhergehenden Ansprüche, **dadurch gekennzeichnet, dass** der Aktuator (19) einen Kettentrieb, einen Spindeltrieb oder wenigstens einen Hydrozylinder (27) umfasst, der, vorzugsweise, zur automatischen Verstellung des Metallzusatzgewichts (17) in die vorbestimmten Verschiebepositionen (I, II) betätigungsseitig mit dem Betriebsartenwahlschalter (12) in Stellbefehle übertragender Verbindung ist.

4. Straßenfertiger nach wenigstens einem der vorhergehenden Ansprüche, **dadurch gekennzeichnet, dass** das Metallzusatzgewicht (17) über in Führungsschienen (23) laufende Laufrollen (22) abgestützt ist, wobei entweder die Laufrollen (22) oder die Führungsschienen (23) am Metallzusatzgewicht (17) angeordnet sind.

5. Straßenfertiger nach Anspruch 3, **dadurch gekennzeichnet, dass** das Metallzusatzgewicht (17) in einer Kettentriebsschlaufe (26) montiert ist, die über Umlenkräder (28) und wenigstens ein Antriebsrad (24) verläuft, das mit einem Antriebsmotor (25), insbesondere einem Hydromotor oder einem Elektromotor, gekoppelt ist.

6. Straßenfertiger nach Anspruch 1, **dadurch gekennzeichnet, dass** die vorbestimmten Verriegelungspositionen (I, II) durch Anschläge (33) der Zentrieraufnahmen (30) definiert sind.

## Claims

1. Road paver (F), comprising a undercarriage (1) arranged at a chassis frame (2), in particular a wheel-undercarriage (1), a hopper (7) for paving material, a longitudinal conveyer (8), a drive source (9) and an operator's platform (10) at the chassis frame (2), an operation mode selector switch (12) being switchable at least between a transport travelling position and a paving travelling position, a paving screed (B), connected rearwardly to the chassis frame (2), the paving screed (B) being adjustable in relation to the chassis frame (2) between a lowered paving position and a lifted transport position, and a variable ballast system (V) including a ballast mass, which is displaceable at least in longitudinal direction of the chassis frame (2) within the chassis frame (2) by means of an actuator (19) between at least two or even more predetermined and different respective displacement positions (I, II), **characterized in that** the chassis frame (2) is formed as a frame grate at least having longitudinal bracings and lateral bracings (33, 34), that, as the ballast mass, at least one metal supplemental weight (17) made from sheet steel is arranged in at least one guidance (18) underneath, or on top of, or above, or below, or displaceably within the frame grate, that protruding centering bolts (29) are provided at the metal supplemental weight (17) or at the frame grate, that centering sockets (30) are arranged at the frame grate or the metal supplemental weight for engagement of the centering bolts (29) engaging there only in the respective displacement positions (I, II) in order to center the metal supplemental weight, and that the metal supplemental weight (17) is mechanically lockable in relation to the frame grate by blocking elements (31) of the centering sockets (30), the blocking elements being adjustable into counter sockets (32) in the centering bolts (29) only in the predetermined displacement positions (I, II).

2. Road paver according to claim 1, **characterized in that** one displacement position (I) is associated to the transport travelling position and that a further displacement position (II) is associated to the paving travelling position of the operation mode selector switch (12), that, preferably, the metal supplemental weight (17) is automatically brought into one of the predetermined displacement positions (I, II) depending from a switch-over action and/or the switching position of the operation mode selector switch (12), that the displacement position (I) associated to the transport travelling position is located in the region of at least one front axis (4) and that the displacement position (II) associated to the paving travelling position is located in the region of at least one rear axis (6) of the undercarriage (1).

3. Road paver according to at least one of the preceding claims, **characterized in that** the actuator (19) comprises a chain drive, a spindle drive or at least one hydro-cylinder (27), which, preferably, is in a adjustment command transmitting connection with the operation mode selector switch for the automatic adjustment or displacement of the metal supplemental weight (17) the predetermined displacement positions (I, II).

4. Road paver according to at least one of the preceding claims, **characterized in that** the metal supplemental weight (17) is supported by running rollers (22) running in guiding rails (23), wherein either the running rollers (22) or the guiding rails (23) are arranged at the metal supplemental weight (17).

5. Road paver according to claim 3, **characterized in that** the metal supplemental weight (17) is mounted within a chain drive loop (26) extending over deflection wheels (28) and at least one driving wheel (24) coupled with a driving motor (25), in particular a hydromotor or an electric motor.

6. Road paver according to claim 1, **characterized in that** the predetermined displacement positions (I, II) are defined by stops (33) of the centering sockets (30).

## Revendications

1. Finisseur de route (F) comprenant un train de roulement (1) agencé sur un cadre de châssis (2), notamment un train de roulement à roues (1), une trémie (7) pour du matériau de revêtement ou enrobé, un convoyeur longitudinal (8), une source d'entraînement (9) et un poste de conduite (10) sur le cadre de châssis (2), un sélecteur de modes de fonctionnement (12) pouvant être commuté tout au moins entre une position de marche de transport et une position de marche de pose de revêtement, une table de finisseur (B) insérée à l'arrière du cadre de châssis (2) et qui peut être déplacée par rapport au cadre de châssis entre une position abaissée de pose de revêtement et une position relevée de transport, et comprenant en outre un système de ballast variable (V) avec une masse de ballast pouvant être déplacée au moins dans la direction longitudinale du cadre de châssis (2) au moyen d'un actionneur (19) dans le cadre de châssis (2), entre au moins deux, ou également d'avantage de positions de coulissement (I, II) prédéterminées, différentes, **caractérisé en ce que** le cadre de châssis (2) est réalisé en tant que grille de cadre avec au moins des longerons et des traverses (33, 34), **en ce qu'**en guise de masse de ballast au moins un poids additionnel de métal (17) en tôle d'acier est agencé dans au moins un guidage (18) de manière à pouvoir coulisser sous, ou sur, ou au-dessus, ou en-dessous, ou à l'intérieur de la grille de cadre, **en ce que** sur le poids additionnel de métal (17) ou sur la grille de cadre sont prévus des plots de centrage (29) en saillie, et sur la grille de cadre ou le poids additionnel de métal sont prévus des logements de centrage (30) pour les plots de centrage (29), qui n'y pénètrent que dans les positions de coulissement (I, II), pour centrer le poids additionnel de métal, et **en ce que** le poids additionnel de métal (17) ne peut être verrouillé mécaniquement par rapport à la grille de cadre que dans les positions de coulissement (I, II) par l'intermédiaire d'éléments de verrouillage (31) des logements de centrage (30), qui peuvent être déplacés dans des logement conjugués (32) dans des plots de centrage (29).

2. Finisseur de route selon la revendication 1, **caractérisé en ce qu'**une position de coulissement (I) est associée à la position de marche de transport et une autre position de coulissement (II) est associée à la position de marche de pose de revêtement du sélecteur de mode de fonctionnement (12), **en ce que**, de préférence, le poids additionnel de métal (17) peut être amené automatiquement, en fonction de l'inversion et/ou de la position de commutation du sélecteur de modes de fonctionnement (12), dans une des positions de coulissement prédéterminées (I, II), et **en ce que** la position de coulissement (I) associée à la position de marche de transport se trouve dans la zone d'au moins un essieu avant (4), et la position de coulissement associée à la position de marche de pose de revêtement se trouve dans la zone d'au moins un essieu arrière (6) du train de roulement (1).

3. Finisseur de route selon l'une au moins des revendications précédentes, **caractérisé en ce que** l'actionneur (19) comprend un système de transmission d'entraînement à chaîne, un système de transmission d'entraînement à vis ou au moins un vérin hydraulique (27), qui, de préférence pour le déplacement automatique du poids additionnel de métal (17) dans les positions de coulissement (I, II), est, côté actionnement, en liaison de transmission d'ordres de déplacement, avec le sélecteur de modes de fonctionnement (12).

4. Finisseur de route selon l'une au moins des revendications précédentes, **caractérisé en ce que** le poids additionnel de métal (17) est supporté par l'intermédiaire de galets de roulement (22) circulant dans des glissières de guidage (23), les galets de roulement (22) ou bien les glissières de guidage (23) étant agencés sur le poids additionnel de métal (17).

5. Finisseur de route selon la revendication 3, **caractérisé en ce que** le poids additionnel de métal (17) est monté dans une boucle de transmission d'entraînement à chaîne (26), qui passe sur des roues de renvoi (28) et au moins une roue d'entraînement (24) couplée à un moteur d'entraînement (25), notamment un moteur hydraulique ou un moteur électrique.

6. Finisseur de route selon la revendication 1, **caractérisé en ce que** les positions de verrouillage (I, II) sont définies par des butées (33) des logements de centrage (30).
